# FASCICULE DE BREVET EUROPEEN

(11) **EP 2 239 062 B1**
(45) Date de publication et mention de la délivrance du brevet: **25.07.2012**
(21) Numéro de dépôt: 09157404.6
(22) Date de dépôt: 06.04.2009
(51) Int. Cl.: B08B 3/04, B08B 3/12

(54) **Appareil de nettoyage de pièces métalliques minces**
Gerät für die Reinigung von Metallkleinteilen
Device for cleaning thin metal parts

(43) Date de publication de la demande: 13.10.2010
(73) Titulaire: Applications Ultrasons Sàrl, 1266 Duillier (CH)
(72) Inventeur: Pastore, Gaëtano, 1266, Duillier (CH)
(74) Mandataire: Ganguillet, Cyril

(56) Documents cités:
- US-A- 4 788 992
- US-A- 5 118 357
- US-A- 5 333 628

## Description

### Domaine technique

La présente invention concerne un procédé et un appareil de nettoyage de pièces métalliques minces.

### Etat de la technique

Dans plusieurs domaines de l'industrie, il est nécessaire de procéder au nettoyage de pièces métalliques minces qui, par suite d'étapes de fabrication préalables, se trouvent partiellement oxydées ou polluées par des déchets, des bavures ou écailles, ou encore enduites de graisses ou huiles ou d'autres produits potentiellement corrosifs.

Le terme "pièce métallique mince" peut désigner dans la présente description des bandes continues de section quelconque, par exemple des bandes destinées à subir des opérations de revêtement telles que étamage ou autre traitement de surface, mais elle peut aussi désigner des fils, ainsi que des pièces qui ont été partiellement découpées ou étampées dans une bande continue, puis remises en place dans leur empreinte primitive. On sait que des étapes de ce genre sont effectuées notamment dans la fabrication de pièces métalliques minces pour des mouvements d'horlogerie. On connaît les exigences de précision et de qualité qui règnent dans ce domaine. Les opérations de nettoyage de ces pièces ont une grande importance.

Un dispositif pour le nettoyage de bandes métalliques est décrit dans la demande de brevet européen EP 1277528 A2 publiée le 22 janvier 2003. Le dispositif décrit dans ce document n'est toutefois pas bien adapté au nettoyage de pièces métalliques minces telles que celles destinées à des mouvements d'horlogerie. D'autres dispositifs pour le nettoyage de bandes métalliques sont décrits dans les brevets US 5 333 628 et US 4 788 992, lequel divulgue les caractéristiques techniques du préambule de la revendication 1.

### Divulgation de l'invention

Un but de la présente invention est de proposer un appareil plus performant que les dispositifs connus jusqu'à maintenant, en utilisant de manière combinée un liquide de nettoyage circulant régulièrement dans un bac et des émissions dirigées d'ultrasons agissant, à travers le liquide, sur la bande ou sur les pièces à nettoyer.

Un but de la présente invention est également de permettre à la dite bande ou aux dites pièces de traverser le bac de part en part.

Un autre but de la présente invention est de proposer un dispositif de joint pour l'entrée ou la sortie d'une pièce dans un bac contenant un liquide.
Pour cela, l'appareil selon l'invention est défini par les caractéristiques des revendications annexées.

### Brève description des dessins

L'invention sera mieux comprise à l'aide de la description qui suit, donnée à titre d'exemple non limitatif, de formes de mise en oeuvre du procédé et de l'appareil correspondant, en se référant au dessin où :
- la fig. 1 est une vue schématique en élévation de l'ensemble de l'appareil,
- les figs 2 à 5 sont des vues en élévation longitudinale et en coupe transversale d'un exemple de dispositif d'étanchéité faisant partie de l'appareil, et
- les figs 6 et 7 sont des vues en élévation frontale et latérale du dispositif de guidage de bande de l'appareil.

### Description détaillées de modes d'exécution de l'invention

Selon une première forme d'exécution représentée à la fig.1, l'appareil comporte, dans un châssis 1 un bac 2 et, en dessous de ce dernier, une cuve 3 séparée par une cloison 4 en deux compartiments 5 et 6 dont les fonctions seront décrites plus loin. Le bac 2 est ouvert vers le haut. Il est de forme rectangulaire et divisé dans sa longueur par des parois verticales 7, 8, 9, 10 en différentes chambres. La chambre délimitée par les parois verticales 7 et 8 est destinée au lavage proprement dit et est agencée pour contenir un liquide de nettoyage. Les parois 7 et 8 sont munies à mi-hauteur de fentes équipées de dispositifs d'introduction ou d'extraction 11, 12 constituant des joints d'étanchéité sur lesquels on reviendra plus loin. Aux deux extrémités du bac 2 une paroi rigide 15a, 15b contribue à fixer le bac au châssis 1 et à retenir dans une position adéquate une cuve 3 également de forme rectangulaire divisée en deux compartiments 5 et 6, fixée par ailleurs par des moyens non représentés au châssis 1, sous le bac 2. Un réseau de tuyauteries dans lequel est inséré une pompe d'extraction 16 gère une circulation de liquide de nettoyage entre le bac 2 et les compartiments 5 et 6 de la cuve 3. L'entrée de la pompe 16 est connectée au fond de la cuve 3, plus exactement au fond du compartiment 6. Elle refoule le liquide contenu dans ce compartiment à travers une vanne de réglage 17 et une vanne de fermeture automatique 18, en récoltant au passage une entrée 19 de liquide frais, pour alimenter dans son fond la première chambre du bac 2 délimitée par les parois 7 et 8, à un emplacement 20 qui est voisin de la paroi 7 et muni d'un déflecteur (non représenté). Ce dernier donne au liquide une composante de direction orientée vers la paroi 8.

La circulation du liquide de nettoyage est réglée par la pompe 16 de telle manière que le niveau libre au voisinage de la paroi 8 et le long des parois longitudinales de la chambre de nettoyage délimitée par les parois 7 et 8 du bac 2 soit supérieur à la hauteur de la paroi 7, de sorte qu'un déversoir 21 est formé au haut de la paroi 7 et qu'une certaine masse de liquide ayant participé au procédé de nettoyage s'écoule par les orifices d'extraction 22 et 23 et se trouve guidée vers le fond du compartiment 5. Ce liquide, pollué par le procédé qui s'effectue dans la chambre de nettoyage du bac 2 est soumis dans le compartiment 5 à un effet de décantation de sorte que la partie "huile" qu'il contient s'amasse au haut du compartiment 5 et s'écoule par un déversoir 24 dans un bidon 25 de récupération d'huile. La partie épurée du liquide initial s'accumule donc dans le fond du compartiment 5 de la cuve de traitement 3 et par une ouverture 26 revient dans le compartiment 6 d'où elle est reprise par la pompe 16. Des capteurs 49 surveillent les niveaux de liquide dans le bac 2 et dans le compartiment 6 de manière à piloter la pompe 16. Des vannes de vidange 27 permettent l'entretien des récipients et circuits de liquides décrits ci-dessus. Ceux-ci seront de préférence en inox.

Dans le bac 2, entre les parois 7 et 8, sont montés deux caissons 28, 29 contenant chacun une rangée d'émetteurs 30. Ce sont des émetteurs d'ultrasons ayant une émission dirigée. Ces deux rangées sont disposées en face l'une de l'autre de telle façon qu'une bande métallique 31 supportée et guidée entre un dérouleur 32 et un enrouleur 33 disposés eux-mêmes de part et d'autre de l'appareil, passe entre lesdites rangées d'émetteurs tout en étant immergée dans le liquide de nettoyage dont on a décrit le circuit plus haut. La vitesse de défilement de la bande devant les émetteurs 30 sera de préférence choisie entre 0.1 et 1 m/sec, la face émettrice des dits émetteurs étant de préférence disposée à une distance comprise entre 5 et 30 mm de la surface de la bande. Le dérouleur 32et l'enrouleur 33 sont des appareils standards, supportés par des supports 34 et susceptibles d'être entraînés à des vitesses réglées. La bande 31 peut être par exemple un bande dans laquelle des pièces ont été découpées, usinées puis replacées dans leur empreinte primitive.

La bande 31 traverse les faces avant et arrière du châssis 1 de même que les parois 15a et 15b du bac 2 par l'intermédiaire de fentes de dimensions supérieures à celles de la section de la bande de façon à éviter tout contact avec la bande.

Comme représentés sur les figs 2 à 5, des dispositifs d'introduction ou d'extraction spécifiques 11,12 déjà mentionnés sont prévus sur les parois 7, 8. Entre les parois 7 et 8, c'est-à-dire dans la zone où la bande 31 est soumise à un certain remous du fait de l'écoulement du liquide, il faut prévoir des dispositifs de guidage précis. C'est ce que montrent les figs 6 et 7 .

Le dispositif représenté sur les figs 2 à 5 est celui 12 qui garnit la paroi 8 de sortie de la chambre de nettoyage du bac 2. On comprend que le dispositif 11 garnissant la paroi 7 d'entrée est identique mais disposé en renversement par rapport à son axe vertical. Ces dispositifs 11 et 12 comportent une plaque rigide 35, de forme rectangulaire (fig. 2) avec deux ouvertures profilées 36 reliées par une fente 37. La plaque 35 est en polyéthylène de poids moléculaire élevé et fixée contre la paroi intérieure de la paroi 8. Sur le côté extérieur de la même paroi est fixée une plaque 38 de même matériau, également de forme rectangulaire et découpée avec des ouvertures profilées 36a reliées par une fente 37a. La largeur des fentes 37 et 37a est sensiblement supérieure à l'épaisseur de la bande 31. A la différence de la plaque 35, dans la plaque 38 les ouvertures profilées et la fente qui les relie sont découpées dans une zone centrale dont la partie 39, destinée à s'appliquer contre la paroi du bac, a été évidée, par exemple par usinage, et est traversée par deux trous 40. Ces trous 40 sont reliés à une alimentation en air sous pression 41 destinée à créer une pression à l'intérieur de la zone centrale 39 supérieure à la pression du liquide à l'intérieur de la chambre de nettoyage. En outre, des brosses 42 s'étendent à la sortie de la fente 37a. Ce dispositif 12, de même que le dispositif symétrique 11 monté sur la paroi 7 du bac 2, permettent ainsi de créer une contre-pression d'air à l'entrée et à la sortie du bac afin d'éviter ou de diminuer les fuites de liquide. Les brosses 42 essuient la bande qui passe dans la fente 37, 37a.

Il reste à montrer comment la bande 31 est conduite et guidée avec précision à l'intérieur du bac 2. Dans la forme d'exécution décrite ici, deux guides rigides 45 allongés (fig. 7), en matière plastique, ayant un profil général rectangulaire, présentant des fentes espacées régulièrement dans sa longueur, et renforcés par un rail 46 en tôle pliée selon les figs 5 et 6, sont fixés parallèlement dans le bac 2 entre les parois 7 et 8 de manière que leurs extrémités soient serrées dans les ouvertures 36, 36a à chaque extrémité. Comme on le voit aux figs 5 et 6, le profil des guides 45 présente une nervure longitudinale 47 avec une rainure 47a qui se trouve à la hauteur des fentes 37, 37a. On comprend que, les fentes 37, 37a et les rainures 47a étant adaptées aux dimensions transversales de la bande 31, celle-ci est parfaitement guidée dans toute sa traversée du bac 2.

Les dispositifs 11 et 12 peuvent être adaptés en fonction du type de bandes à traiter. Pour des applications horlogères en particulier, les bandes de laiton à traiter présenteront par exemple une largeur de l'ordre de 50 mm ou moins et une épaisseur de l'ordre de 0,5 mm. Dans ce cas, les fentes 37, 37a pourront avoir une hauteur de 0,8 mm par exemple. Les dispositifs 11 et 12 constituent ainsi des joints pneumatiques empêchant une déperdition de l'eau de nettoyage contenue dans la chambre de nettoyage du bac 2, tout en évitant tout contact physique avec la surface des pièces à nettoyer.

L'appareil est encore complété par des buses de rinçage 43, situées derrière la paroi 9 et alimentées en eau douce pour éliminer les restes de liquide de nettoyage à la surface de la bande 31, et par des buses d'air 44, situées derrière la paroi 10 et destinées à sécher la bande 31. A cet effet, les parois 9 et 10 sont munies d'ouvertures pour le passage de la bande 31, lesdites ouvertures étant munies de brosses 13 et 14 destinées à retenir l'eau de rinçage provenant des buses 43 entre les parois 9 et 10.

Dans une autre forme d'exécution, l'appareil peut aussi être conçu pour traiter des pièces minces enchâssées dans des plaquettes ajourées séparées sans être solidaires d'une même bande. Au lieu du système dérouleur - enrouleur 32, 33 décrit, les moyens d'introduction et d'extraction consisteront par exemple en des conteneurs verticaux contenant les plaquettes empilées destinées à être soumises au traitement de nettoyage. Le conteneur d'entrée peut être équipé d'un élévateur qui amène les plaquettes une à une à la hauteur de la fente 37 et d'un poussoir qui les introduit dans cette dernière, un dispositif similaire étant prévu à la sortie. Les plaquettes peuvent avoir une épaisseur de 5 mm, les fentes et dispositifs de guidage étant dimensionnés en conséquence.

Dans un exemple de mise en oeuvre du procédé, appliqué au lessivage de platines circulaires destinés à des mouvements d'horlogerie, des platines de boîtes de montre étaient percées, découpées et partiellement embouties dans une bande continue de laiton de 0,5 mm d'épaisseur et 50 mm de largeur. La bande était conduite à une vitesse de l'ordre de 0,3 m/min à travers le bac 2 équipé d'une batterie de 12 émetteurs d'ultrasons d'une puissance de 50 w chacun, émettant vers la bande en deux rangées opposées sous une fréquence de 25 à 27 khz. La face émettrice desdits émetteurs se trouvait à 5 mm de la bande. Le liquide de lessivage était une solution aqueuse de produits connus, spécialement destinés à l'application visée. Le débit de lessive pouvait être établi entre 10 et 80 I/min, ceci grâce à la commande de la pompe.

## Revendications

1. Appareil pour la mise en oeuvre d'un procédé de nettoyage de pièces métalliques minces guidées en continu en forme de bande (31), comprenant un bac (2) contenant un liquide de nettoyage, des moyens d'introduction (32, 11) dans le bac, des moyens de guidage (45) et des moyens d'extraction (12, 33) hors du bac desdites pièces, des moyens de circulation régulière (16, 17, 18, 20, 21) du liquide dans le bac et des moyens d'émission (30) de flux concentrés d'ultrasons dans le liquide de nettoyage et sur les faces de la bande (31), les dits moyens d'introduction et d'extraction comportant chacun un dispositif de joint (11, 12) disposés respectivement à l'entrée des pièces dans le bac et à la sortie des pièces du bac, les dits dipositifs de joint (11, 12) étant respectivement solidaires l'un d'une face d'entrée (7) dans le bac et l'autre d'une face de sortie (8) opposée à la face d'entrée, lesdits dispositifs de joint étant situés à une hauteur inférieure au niveau du liquide dans le bac, présentant chacun une fente (37, 37a) adaptée aux dimensions des bandes (31) de façon à éviter tout contact avec la bande **caractérisé en ce que** lesdits moyens de guidage comprennent un guide fixe (45, 46) intérieur au bac (2), et, **en ce que** les dits dispositifs de joint sont pourvus d'une alimentation en air sous pression (41) destinée à créer à l'intérieur dudit dispositif une pression d'air formant barrage à la sortie du liquide contenu dans le bac.

2. Appareil selon la revendication 1, **caractérisé en ce que** lesdits moyens de circulation régulière comportent une cuve auxiliaire (3) alimentée par un déversoir (21) du bac (2) de nettoyage, agencée en séparateur d'huile ou autres impuretés et reliée en outre à un circuit de pompage (6, 16, 17, 18) de récupération de liquide décanté, ramenant ce dernier dans le bac de nettoyage (2).

3. Appareil selon l'une quelconque des revendications précédentes, **caractérisé en ce que** lesdits moyens d'extraction comportent en outre au moins un passage de bande (13, 14) pourvu de buses (43) de liquide de rinçage et/ou de buses à air (44), placé au delà de la face de sortie (8) du bac.

4. Appareil selon l'une quelconque des revendications précédentes, **caractérisé en ce que** lesdits moyens de guidage comportent deux profilés (45, 46) rigides, rectilignes, fixes s'étendant parallèlement dans toute la longueur du bac (2), chacun d'eux présentant dans une face, une nervure (47) rainurée (47a) apte à guider un bord de la bande (31).

5. Appareil selon la revendication 4, pour le nettoyage de pièces préalablement découpées dans une bande continue et réintroduites dans cette bande, **caractérisé en ce que** lesdits moyens d'introduction et d'extraction comportent un dérouleur (32) et un enrouleur (33) disposés respectivement devant l'entrée et derrière la sortie du bac et entraînés à vitesse contrôlée.

6. Appareil selon la revendication 4, pour le nettoyage de pièces insérées dans des plaquettes de mêmes dimensions, **caractérisé en ce que** lesdits moyens d'introduction et d'extraction comportent deux conteneurs pour des piles desdites plaquettes, placés l'un à l'entrée et l'autre à la sortie du bac et des moyens pour extraire les plaquettes une à une du premier conteneur, les introduire en bande dans ladite fente, récolter les plaquettes à la sortie du bac et les empiler dans le second conteneur.

7. Appareil selon la revendication 2, **caractérisé en ce que** la cuve auxiliaire (3) est divisée en un premier récipient (5) dans lequel s'écoule au moins une partie du liquide de nettoyage ayant circulé au contact des bandes, et un second récipient (6) dans lequel pénètre un flux de liquide décanté provenant du premier récipient (5) et ayant abandonné dans ce dernier de l'huile séparée du liquide, ce second récipient (6) étant connecté à un circuit de récupération (16, 17, 18) comprenant une pompe d'extraction (16) dont la sortie conduit le liquide récupéré dans le bac de nettoyage (2).

8. Appareil selon la revendication 7, **caractérisé en ce que** ledit liquide récupéré est conduit dans le fond du bac de nettoyage (2) où il pénètre à travers un déflecteur (20) qui induit ladite circulation régulière de sens inverse à celui du déplacement des pièces en bande dans le bac.

9. Appareil selon la revendication 1, **caractérisé en ce que** lesdits moyens d'émission de flux d'ultrasons forment un ensemble d'émetteurs d'ultrasons allongés (30), disposés dans le bac de nettoyage (2), la disposition étant perpendiculaire à une direction longitudinale du bac qui correspond elle-même au sens de déplacement desdites pièces à nettoyer, et l'ensemble étant réparti au dessus et au dessous du parcours de la bande (31).

10. Appareil selon les revendications 5 et 9, **caractérisé en ce que** la bande (31) est conduite à une vitesse comprise entre 0.1 et 1 m/min.

11. Appareil selon la revendication 10, **caractérisé en ce que** les émetteurs d'ultrasons (30) sont disposés dans le bac (2) de nettoyage avec une distance comprise entre 5 et 30 mm entre leur face en regard de la bande (31) et cette dernière.

12. Appareil selon la revendication 10, **caractérisé en ce que** lesdits moyens de circulation régulière du liquide de nettoyage sont agencés pour faire circuler ledit liquide à un débit de 10 à 80 l/min.

13. Appareil selon l'une quelconque des revendications 1 à 12, **caractérisé en ce que** le bac de nettoyage (2), la cuve (3) de séparation et de récupération et les conduits de circulation sont en inox.

## Claims

1. An apparatus for carrying out a method for cleaning continuously guided thin metallic parts in strip form (31), comprising a tank (2) containing a cleaning liquid, introduction means (32, 11) for introducing said parts into the tank, guide means (45) for guiding them and extraction means (12, 33) for extracting them from the tank, regular circulation means (16, 17, 18, 20, 21) for regular circulation of the liquid in the tank and emitting means (30) for emitting concentrated streams of ultrasound into the cleaning liquid and onto the faces of the strip (31), said introduction and extraction means each comprising a seal device (11, 12) arranged respectively at the inlet of the parts into the tank and at the outlet of the parts from the tank, said seal devices (11, 12) respectively being integral one with an inlet face (7) into the tank and the other with an outlet face (8) opposite the inlet face, said seal devices being located at a height below the level of the liquid in the tank, each having a slot (37, 37a) adjusted to the dimensions of the strips (31) so as to avoid any contact with the strip, **characterised in that** said guide means comprise a stationary guide (45, 46) within the tank (2) and **in that** said seal devices are provided with a supply of pressurised air (41) intended to create within said device an air pressure forming a barrier to prevent the liquid held in the tank from exiting.

2. An apparatus according to claim 1, **characterised in that** said regular circulation means comprise an auxiliary vessel (3) supplied by an outlet spout (21) from the cleaning tank (2) and being arranged as a separator for oil or other impurities and furthermore connected to a pumping circuit (6, 16, 17, 18) for recovering decanted liquid, returning the latter to the cleaning tank (2).

3. An apparatus according to any one of the preceding claims, **characterised in that** said extraction means furthermore comprise at least one strip pass-through (13, 14) provided with rinsing liquid nozzles (43) and/or air nozzles (44), located beyond the tank outlet face (8).

4. An apparatus according to any one of the preceding claims, **characterised in that** said guide means comprise two rigid, rectilinear, stationary profiles (45, 46) which extend parallel to one another over the entire length of the tank (2), each one of them having in one face a grooved (47a) rib (47) capable of guiding an edge of the strip (31).

5. An apparatus according to claim 4, for cleaning parts previously cut out from a continuous strip and reintroduced into said strip, **characterised in that** said introduction and extraction means comprise an unwinder (32) and a winder (33) respectively arranged upstream of the tank inlet and downstream of the tank outlet and driven at a controlled speed.

6. An apparatus according to claim 4, for cleaning parts inserted into small plates of identical dimensions, **characterised in that** said introduction and extraction means comprise two containers for stacks of said small plates, one container located at the tank inlet and the other at the tank outlet, and means for extracting the small plates one by one from the first container, introducing them as a strip into said slot, recovering the small plates at the tank outlet and stacking them in the second container.

7. An apparatus according to claim 2, **characterised in that** the auxiliary vessel (3) is divided into a first receptacle (5) into which flows at least a proportion of the cleaning liquid which has circulated in contact with the strips, and a second receptacle (6) into which passes a stream of decanted liquid originating from the first receptacle (5) and having left behind in the latter some oil separated from the liquid, said second receptacle (6) being connected to a recovery circuit (16, 17, 18) comprising an extraction pump (16), the outlet from which directs the recovered liquid to the cleaning tank (2).

8. An apparatus according to claim 7, **characterised in that** said recovered liquid is directed into the bottom of the cleaning tank (2), into which it enters via a deflector (20) which brings about said regular circulation in the opposite direction to the direction of movement of the strip parts in the tank.

9. An apparatus according to claim 1, **characterised in that** said emitting means for emitting streams of ultrasound form an array of elongate ultrasound emitters (30), arranged in the cleaning tank (2), the arrangement being perpendicular to a lengthwise direction of the tank, which direction itself corresponds to the direction of movement of said parts to be cleaned, and the array being distributed above and below the path of the strip (31).

10. An apparatus according to claims 5 and 9, **characterised in that** the strip (31) is driven at a speed of between 0.1 and 1 m/min.

11. An apparatus according to claim 10, **characterised in that** the ultrasound emitters (30) are arranged in the cleaning tank (2) at a distance of between 5 and 30 mm between the face thereof which faces the strip (31) and the latter.

12. An apparatus according to claim 10, **characterised in that** said regular circulation means for regular circulation of the cleaning liquid are arranged to cause said liquid to circulate at a flow rate of 10 to 80 l/min.

13. An apparatus according to any one of claims 1 to 12, **characterised in that** the cleaning tank (2), the separation and recovery vessel (3) and the circulation lines are made of stainless steel.

## Patentansprüche

1. Gerät zur Durchführung eines Verfahrens zum Reinigen von kontinuierlich geführten, bandförmigen dünnen Metallteilen (31), umfassend einen Behälter (2) mit einer Reinigungsflüssigkeit, Einführmittel (32, 11) zum Hineinführen in den Behälter, Führungsmittel (45) und Ausführmittel (12, 33) zum Herausführen der Teile aus dem Behälter, Zirkulationsmittel (16, 17, 18, 20, 21) zum gleichmäßigen Zirkulieren der Flüssigkeit im Behälter und Aussendungsmittel (30) zum Aussenden konzentrierter Ultraschallstrahlen in die Reinigungsflüssigkeit und auf die Seiten des Bandes (31), wobei die Einführ- und Ausführmittel jeweils eine Dichtungsvorrichtung (11, 12) umfassen, die am Einlauf der Teile in den Behälter und am Auslauf der Teile aus dem Behälter angeordnet ist, wobei diese Dichtungsvorrichtungen (11, 12) fest mit der Einlaufseite (7) bzw. mit der gegenüber der Einlaufseite liegenden Auslaufseite (8) des Behälters verbunden sind, auf einer Höhe unterhalb des Flüssigkeitsstandes im Behälter angeordnet sind und jeweils einen Schlitz (37, 37a) aufweisen, der für die Abmessungen des Bandes (31) geeignet ist, so dass jegliche Berührung des Bandes vermieden wird, **dadurch gekennzeichnet, dass** die Führungsmittel eine feste Führung (45, 46) innerhalb des Behälters (2) umfassen und dass die Dichtungsvorrichtungen mit einer Druckluftzuführung (41) versehen sind, die dazu dient, innerhalb der Vorrichtung einen Luftdruck zu schaffen, der eine Sperre zur Verhinderung des Austretens der im Behälter enthaltenen Flüssigkeit bildet.

2. Gerät nach Anspruch 1, **dadurch gekennzeichnet, dass** die Zirkulationsmittel zum gleichmäßigen Zirkulieren eine ergänzende Wanne (3) umfassen, die über einen Ablauf (21) des Reinigungsbehälters (2) versorgt wird, als Abscheider für Öl oder andere Verunreinigungen gestaltet ist und zudem mit einem Pumpkreis (6, 16, 17, 18) zur Rückgewinnung von geklärter Flüssigkeit verbunden ist, der diese in den Reinigungsbehälter (2) zurückführt.

3. Gerät nach einem beliebigen der vorangehenden Ansprüche, **dadurch gekennzeichnet, dass** die Ausführmittel darüber hinaus mindestens eine Banddurchführung (13, 14) mit Spülflüssigkeitsdüsen (43) und/oder Luftdüsen (44) umfassen, die jenseits der Auslaufseite (8) des Behälters angeordnet ist.

4. Gerät nach einem beliebigen der vorangehenden Ansprüche, **dadurch gekennzeichnet, dass** die Führungsmittel zwei starre, gerade feste Profile (45, 46) umfassen, die sich parallel über die gesamte Länge des Behälters (2) erstrecken und von denen jedes auf einer Seite eine Rippe (47) mit Nuten (47a) aufweist, die in der Lage ist, eine Kante des Bandes (31) zu führen.

5. Gerät nach Anspruch 4 zum Reinigen von zuvor aus einem kontinuierlichen Band geschnittenen und in dieses Band wieder eingefügten Teilen, **dadurch gekennzeichnet, dass** die Einführ- und Ausführmittel eine Abhaspel (32) und eine Aufhaspel (33) umfassen, die vor dem Einlauf bzw. hinter dem Auslauf des Behälters angeordnet sind und mit geregelter Geschwindigkeit angetrieben werden.

6. Gerät nach Anspruch 4 zum Reinigen von Teilen, die in gleich große Platten eingesetzt wurden, **dadurch gekennzeichnet, dass** die Einführ- und Ausführmittel zwei Behältnisse für Stapel dieser Platten umfassen, von denen eines am Einlauf und das andere am Auslauf des Behälters angeordnet ist, und Mittel zum stückweisen Austragen der Platten aus dem ersten Behältnis, zum Einführen als Band in den Schlitz, zum Sammeln der Platten am Auslauf des Behälters und zum Stapel im zweiten Behältnis.

7. Gerät nach Anspruch 2, **dadurch gekennzeichnet, dass** die ergänzende Wanne (3) in einen ersten Bottich (5) unterteilt ist, in den mindestens ein Teil der Reinigungsflüssigkeit läuft, die die Bänder umflossen hat, und einen zweiten Bottich (6), in den ein Strom geklärter Flüssigkeit aus dem ersten Bottich (5) eindringt, die in Letzterem das aus der Flüssigkeit abgeschiedene Öl zurückgelassen hat, wobei dieser zweite Bottich (6) mit einem Rückgewinnungskreis (16, 17, 18) verbunden ist, der eine Förderpumpe (16) umfasst, deren Auslass die zurückgewonnene Flüssigkeit in den Reinigungsbehälter (2) führt.

8. Gerät nach Anspruch 7, **dadurch gekennzeichnet, dass** die zurückgewonnene Flüssigkeit in den Boden des Reinigungsbehälters (2) geführt wird, in den sie über eine Ablenkvorrichtung (20) eindringt, die das gleichmäßige Zirkulieren im Gegenstrom zur Bewegungsrichtung der bandförmigen Teile im Behälter bewirkt.

9. Gerät nach Anspruch 1, **dadurch gekennzeichnet, dass** die Aussendungsmittel zum Aussenden von Ultraschallstrahlen eine Anordnung länglicher Ultraschallsender (30) bilden, die im Reinigungsbehälter (2) angeordnet sind, wobei die Anordnung senkrecht zu einer Längsrichtung des Behälters ist, die wiederum der Bewegungsrichtung der zu reinigenden Teile entspricht, und die Anordnung oberhalb und unterhalb des Durchlaufs des Bandes (31) verteilt ist.

10. Gerät nach den Ansprüchen 5 und 9, **dadurch gekennzeichnet, dass** das Band (31) mit einer Geschwindigkeit zwischen 0,1 und 1 m/min geführt wird.

11. Gerät nach Anspruch 10, **dadurch gekennzeichnet, dass** die Ultraschallsender (30) im Reinigungsbehälter (2) mit einem Abstand zwischen 5 und 30 mm zwischen ihrer dem Band (31) zugewandten Seite und dem Band angeordnet sind.

12. Gerät nach Anspruch 10, **dadurch gekennzeichnet, dass** die Zirkulationsmittel zum gleichmäßigen Zirkulieren der Reinigungsflüssigkeit so gestaltet sind, dass sie die Flüssigkeit mit einem Durchsatz von 10 bis 80 1/min zirkulieren lassen.

13. Gerät nach einem beliebigen der Ansprüche 1 bis 12, **dadurch gekennzeichnet, dass** der Reinigungsbehälter (2), die Abscheidewanne (3), die Rückgewinnungswanne und die Zirkulationsleitungen aus Edelstahl bestehen.
